# EUROPÄISCHE PATENTANMELDUNG

(11) **EP 0 307 387 A1**
(43) Veröffentlichungstag der Anmeldung: **15.03.1989**
(21) Anmeldenummer: 88890214.5
(22) Anmeldetag: 22.08.1988
(51) Int. Cl.: E21B 17/10, E21B 17/22, F04B 21/04

(54) **Pumpenstangenführungen für drehende Pumpenantriebe**

(30) Priorität: 10.09.1987 AT 2295/87
(71) Anmelder: SCHOELLER-BLECKMANN Gesellschaft m.b.H., A-2630 Ternitz (AT)
(72) Erfinder: Hamedinger, Günter, Dipl.-Ing., A-8700 Leoben (AT)
(74) Vertreter: Haffner, Thomas M., Dr.

(57) **Zusammenfassung**

Die Erfindung befaßt sich mit Pumpenstangenführungen für drehende Pumpenantriebe an Untertag-Rohrleitungen, insbesondere für Rohölförderpumpen, bzw. zur Förderung von hochviskosen bis pastösen Medien, die auf einem Pumpengestänge in gewissen Abständen angeordnet die Mantelfläche an die Innenwandung der Rohrleitung abstützend als Lager dienen, wobei für den Mediumsdurchfluß in Längsrichtung gerade oder wendelförmig verlaufende Ausnehmungen vorgesehen sind. Hierfür ist ein Führungskörper vorgesehen, der ein Aufschwimmen auf einen Trag- und Flüssigkeitsfilm ermöglicht und somit einen Kontakt zwischen Führungskörper und Rohrinnenwand vermeidet. Dies wird dadurch erreicht, daß die Ausnehmungen (5) des Führungskörpers (3) im Querschnitt gesehen von der Mantelfläche (4) entgegen dem Drehsinn (Pfeil 9) kreisförmig nach innen verlaufen und vom Tiefpunkt aus konvex als bogenförmiger Teil (6) zur Bildung eines Trag- und Schmierkeils an die nächste Mantelfläche (4) sich nähern.

## Beschreibung

Die Erfindung betrifft Pumpenstangenführungen für drehende Pumpenantriebe an Untertag-Rohrleitungen, insbesondere für Rohölförderpumpen, bzw. zur Förderung von hochviskosen bis pastösen Medien, die auf einem Pumpengestänge in gewissen Abständen angeordnet als Lager dienen, wobei für den Mediumsdurchfluß gerade oder wendelförmig in Längsrichtung verlaufende Ausnehmungen vorgesehen sind.

Pumpenstangenführungen sind erforderlich, um das Pumpengestänge in den Rohrleitungen abzustützen, vor auftretenden Schwingungen zu schützen und vor Abnützung zu bewahren.

Es sind Ausführungen bekannt, die sowohl an oszillierend, als auch an drehend bewegten Pumpengestängen solche Lagerstellen vorsehen, die aus einem aus Kunststoff gefertigten und im Spritzverfahren erstellten Führungskörper bestehen. Für den Durchfluß des Mediums sind zwei oder mehrere gerade oder spiralförmig angeordnete Nuten vorhanden. Aus fertigungstechnischen Gründen sind die Nuten symmetrisch und nach außen hin leicht erweitert, damit diese gut aus der Spritzform herausnehmbar sind. Dabei ist unvermeidbar, daß die Nuten an der Außenseite zur Mantelfläche eine scharfe Kante aufweisen oder eine zu geringe Abrundung enthalten.

Nachteilig ist, daß durch diese scharfkantige Form kein Flüssigkeitsfilm an der Lagerstelle des Führungskörpers aufgebaut wird, was zu erhöhtem Verschleiß und somit zu geringer Standzeit führt.

Ferner ist nach AT-PS 369 132 ein Pumpengestänge bekannt geworden, welches Führungen aufweist, die Korrosion bzw. Erosion vermeiden sollen. Dies wird dadurch gelöst, daß die Führungen einen dem Durchmesser der Bohrung angepaßten Hauptteil aufweisen, der an seinen Enden je einen hülsenförmigen Fortsatz trägt. Diese Ausbildung dient aber nur dazu, daß durch Verwirbelungen des Fördergutes dieses sich nicht am Metall des Gestänges ablagern kann.

Ausgehend von diesem Stand der Technik lag der Erfindung die Aufgabe zugrunde, einen Führungskörper zu schaffen, der ein Aufschwimmen auf einen Trag- und Flüssigkeitsfilm ermöglicht und somit einen Kontakt zwischen Führungskörper und Rohrinnenwand vermeidet. Erfindungsgemäß wird das Ziel dadurch erreicht, daß am Führungskörper im Querschnitt gesehen, wenigstens zwei gegenüberliegend angeordnete Ausnehmungen vorgesehen sind, deren entgegen dem Drehsinn liegende Seitenflanken sich bogenförmig zur Bildung eines Trag- und Schmierkeils an den als Lagerstelle verbleibenden Rest der Mantelfläche nähern.

Durch diese besondere Ausbildung des Führungskörpers wird erreicht, daß sich der Verschleiß vermindert, da sich keine metallische Berührung zur Innenwandung durch die Trag- und Schmierkeilbildung ergibt.

Als besonders vorteilhaft hat sich erwiesen, wenn der bogenförmige Teil der Ausnehmungen als archimedische Spirale ausgebildet ist und sich über einen Winkel α von 120° erstreckt, während der Winkel der Lagerstelle 30° beträgt. Der Rest verbleibt für den Nutgrund.

Eine gute Lagerung des Führungskörpers wird dann er reicht, wenn das Verhältnis des Durchmessers zur Länge des Führungskörpers 1 : 1,5 bis 1 : 2,5, vorzugsweise 1 : 2 beträgt, während die Steigung der Ausnehmung eine gleichmäßig am Umfang verlaufende Lagerstelle über die Länge des Führungskörpers bezogen, ergibt.

Anhand eines Ausführungsbeispieles sei die Erfindung näher erläutert. Es zeigen:
Fig. 1 Ansicht eines Führungskörpers
Fig. 2 Draufsicht mit Ausbildung der Ausnehmungen.

Fig. 1 zeigt die Anordnung einer Lagerstelle in einer Rohrleitung 1, wie sie bei Rohölförderpumpen im Untertagbau einsetzbar ist. In dieser Rohrleitung 1 sind in gewissen Abständen Führungskörper 3 auf dem Pumpengestänge 2 befestigt. Diese dienen dazu, das Pumpengestänge 2 in Lage zu halten, damit dieses nicht die Innenwand der Rohrleitung 1 berührt. Der Führungskörper 3 weist eine zweigängige Ausnehmung 5 auf, wobei ein Rest der zylinderförmigen Mantelfläche 4 zur Führung des Pumpengestänges 2 verbleibt. Der Steigungswinkel γ ist so ausgelegt, daß jeweils die Mantelfläche 4 wendelartig an der Rohrinnenwandung zum Tragen kommt.

Aus Fig. 2 ist die Draufsicht des Führungskörpers 3 zu ersehen. Bei Anordnung von zwei Ausnehmungen 5 sind diese jeweils gegenüberliegend, d.h. um 180° versetzt. Diese beginnen mit der Rundung 7 der Ausnehmung 5 und führen an der anderen Seitenflanke als bogenförmiger Teil 6 sich an die Mantelfläche 4 nähernd heran. Dabei wird der als archimedische Spirale ausgelegte bogenförmige Teil 6 entgegen dem Drehsinn (Pfeil 9) angeordnet, damit bei Dre hung in den immer enger werdenden Spalt 8 ein Trag- und Schmierkeil aufgebaut werden kann. Wesentlich ist, daß der Steigungswinkel γ der Ausnehmungen 5 und die Länge des Führungskörpers 3 so aufeinander abgestimmt sind, daß sich stets die verbleibende Mantelfläche 4 an der Innenwandung der Rohrleitung abstützen kann. Durch die allmähliche Überführung der Seitenflanke an die Mantelfläche 4 ist die Gewähr gegeben, daß sich stets ein Trag- und Schmierkeil bildet und somit einen frühzeitigen Verschleiß verhindert. Als weiterer Vorteil ist die Tatsache anzusehen, daß bei Verschleiß des Führungskörpers der Winkel zwischen dem bogenförmigen Teil 6 und der Rohrinnenwandung konstant bleibt. Darüberhinaus ist durch die Bildung eines Schmierfilmes die Reibung stark vermindert, so daß ein Blockieren nicht eintreten kann. Die Ausnehmungen 5 bzw. der Steigungswinkel γ sind weiters so ausgelegt, daß eine geringe Pumpwirkung erzielt wird, die die Leistung der Förderpumpe zwar unterstützt aber nicht übersteigt, damit kein Stau bzw. Schlupf einen erhöhten Reibungsverlust verursacht.

## Patentansprüche

1. Pumpenstangenführungen für drehende Pumpenantriebe an Untertag-Rohrleitungen, insbesondere für Rohölförderpumpen, bzw. zur Förderung von hochviskosen bis pastösen Medien, die auf einem Pumpengestänge in gewissen Abständen angeordnet als Lager dienen, wobei für den Mediumsdurchfluß gerade oder wendelförmig in Längsrichtung verlaufende Ausnehmungen vorgesehen sind, dadurch gekennzeichnet, daß am Führungskörper (3) im Querschnitt gesehen wenigstens zwei gegenüberliegend angeordnete Ausnehmungen (5) vorgesehen sind, deren entgegen dem Drehsinn (Pfeil 9) liegenden Seitenflanken sich bogenförmig zur Bildung eines Trag- und Schmierkeils an den als Lagerstelle verbleibenden Rest der Mantelfläche (4) nähern.

2. Pumpenstangenführungen nach Anspruch 1, dadurch gekennzeichnet, daß der bogenförmige Teil (6) der Ausnehmungen (5) als archimedische Spirale ausgebildet ist und sich über einen Winkel α von 120° erstreckt, während der Winkel der Lagerstelle 30° beträgt.

3. Pumpenstangenführungen nach Anspruch 1 und 2, dadurch gekennzeichnet, daß das Verhältnis des Durchmessers zur Länge des Führungskörpers (3) 1 : 1,5 bis 1 : 2,5, vorzugsweise 1 : 2 beträgt, während der Steigungswinkel γ der Ausnehmung (5) eine gleichmäßig am Umfang verteilt verlaufende Lagerstelle über die Länge des Führungskörpers (3) bezogen, ergibt.
